# EUROPÄISCHE PATENTSCHRIFT

(11) **EP 0 012 904 B1**
(45) Veröffentlichungstag und Bekanntmachung des Hinweises auf die Patenterteilung: **07.04.1982**
(21) Anmeldenummer: 79105033.9
(22) Anmeldetag: 10.12.1979
(51) Int. Cl.: C11D 17/00, C11D 3/06

(54) **Scheibenreinigungsmittel**
Windscreen detergent
Détergent pour pare-brise

(30) Priorität: 27.12.1978 DE 2856143
(43) Veröffentlichungstag der Anmeldung: 09.07.1980
(73) Patentinhaber: HOECHST AKTIENGESELLSCHAFT, 65926 Frankfurt am Main (DE)
(72) Erfinder: Westermann, Lothar, D-5000 Köln 90 (DE); Wasel-Nielen, Horst-Dieter, Dr., D-5030 Hürth (DE); Sorbe, Günter, D-5030 Hürth (DE)

## Beschreibung

Die vorliegende Erfindung betrifft ein Scheibenreinigungsmittel für Kraftfahrzeug-Windschutzscheiben, vorzugsweise einsetzbar in Scheibenwaschanlagen, welches aus einem zu Tabletten gepreßten Gemisch reinigungsaktiver Substanzen besteht.

Es ist bereits bekannt, Phosphate und/oder Tenside und/oder Alkohole und/oder Glykole als Bestandteil von flüssigen, pastösen oder festen pulverförmigen Reinigungsmitteln zu verwenden, die in hohen Einsatzkonzentrationen von etwa 50 bis 500 ml oder g in einem Liter Wasser gelöst, mehr oder minder in der Lage sind, Schmutzbeläge auf der Windschutzscheibe von Kraftfahrzeugen mittels der Scheibenwaschanlage zu beseitigen.

Außerdem sind in der US-A-3 607 764 Glasreinigungsmittel zum Säubern von Glaswaren beschrieben, die in Laboratorien und in der pharmazeutischen Industrie eingesetzt werden. Bei diesen Reinigungsmitteln handelt es sich um flüssige Produkte, die aufgrund eines hohen Gehaltes an Alkalihydroxiden stark alkalisch reagieren, demzufolge Metallteile angreifen und außerdem bei Temperaturen von etwa 55-80 °C eingesetzt werden. Daraus ergibt sich, daß solche Stoffe als Scheibenreinigungsmittel für Kraftfahrzeuge ungeeignet sind.

Ferner sind auch Reinigungsmittel auf Basis von Tensiden und/oder Füllstoffen oder Tablettierungshilfsmitteln in Form von Tabletten bekannt, die sich im Wasser der Scheibenwaschanlage selbsttätig lösen.

Die bekannten Reinigungsmittel besitzen den Nachteil, daß sie als builderfreie und insbesondere phosphatfreie Kompositionen in wäßriger und/oder alkoholischer Lösung auf der Windschutzscheibe nur eine begrenzte Reinigungswirkung erzielen.

Außerdem können Ausfällungen und/oder Trübungen durch wasserhärterempfindliche Tenside im wäßrigen Medium auftreten, die zu einer weiteren Verringerung der Reinigungswirkung führen oder undurchsichtige Schlieren und Rückstände auf der Windschutzscheibe bilden, die eine Sichtbehinderung bedeuten. Pulverförmige Reinigungsmittel haben den Nachteil einer schlechten Handhabung, da sie vorgelöst werden müssen, um eine Verstopfung der Pumpaggregate und Düsen der Scheibenwaschanlage zu verhindern : außerdem neigen diese Reinigungsprodukte zu Trübungen im alkoholischen/wäßrigen Medium, was zur Folge hat, daß sich weiße undurchsichtige Filme auf der Windschutzscheibe bilden.

Vorliegender Erfindung lag die Aufgabe zugrunde, eine Reinigungsmittelformulierung zur finden, die sich einwandfrei als Tablette pressen läßt und sich in wäßrigen Lösungen, die gegebenenfalls noch zusätzlich alkoholische und/oder glykothaltige Frostschutzzusätze enthalten, selbsttätig, schnell, rückstandslos und klar auflöst und auf der Windschutzscheibe einen guten Reinigungseffekt erzielt. Diese Aufgabe konnte überraschenderweise gelöst werden durch Mittel, welche
a) ein hochmolekulares, wasserlösliches Alkalipolyphosphat mit einem P₂0₅-Gehalt von 60-70 Gew%,
b) mindestens ein Alkalicarbonat oder -hydrogencarbonat,
c) mindestens eine kristalline Substanz, ausgewählt aus Wein-, Äpfel-, Zitronensäure, Zitronensäuremonohydrat und/oder Sulfaminsäure,
d) mindestens ein anionaktives und/oder nichtionogenes Tensid sowie
e) gegebenenfalls mindestens ein niedermolekulares Alkaliphosphat und/oder Alkalisulfat als Füllstoff

### enthalten.

Von diesen Mitteln zeichnen sich solche in vorteilhafterweise aus, die - was ihre Komponenten sowohl im einzelnen als auch insgesamt betrifft - als hochmolekulares Polyphosphat (Komponente a) Grahamsches Salz,
als Alkalihydrogencarbonat (Komponente b) Natriumhydrogencarbonat,
als Tensid (Komponente d) ein anionaktives Tensid wie ein sekundäres n-Alkansulfonat mit 13 bis 18 C-Atomen, ein Alkylbenzolsulfonat mit unverzweigter Kohlenwasserstoffkette von 10 bis 13 C-Atomen oder ein Olefinsulfonat mit einem Alkenylrest von 10 bis 18 C-Atomen oder
ein nichtionogenes Tensid wie ein Fettalkohol-Polyglykoläther-Oxäthylat mit 12 bis 18 C-Atomen und 3 bis 25 Mol Äthylenoxid oder Alkylarylpolyätheralkohol mit 1 bis 10 C-Atomen im Alkylrest und 4 bis 30 Mol Äthylenoxid, insbesondere Octylphenoxypolyäthoxyäthanol mit 5 Mol Äthylenoxid und gegebenenfalls
als Alkaliphosphat (Komponente e) Dinatriumdihydrogendiphosphat, Trinatrium-monophosphat, Trikalium-monophosphat, Trinatriumhydrogen-diphosphat, Tetranatrium-diphosphat oder insbesondere Pentanatrium-triphosphat und/oder als Alkalisulfat Natriumsulfat enthalten, wobei das Alkaliphosphat und das Alkalisulfat jeweils einzeln für sich oder im Gemisch miteinander, insbesondere als ein heißgesprühtes Gemsich vorliegen, das Pentanatrium-triphosphat und Natriumsulfat im Gewichtsverhältnis von etwa 1 : 1 enthält.

Vorteilhafterweise enthalten die erfindungsgemäßen Mittel die einzelenen Komponenten in etwa folgenden Mengen :
die Komponente a in 10 bis 90, vorzugsweise 30 bis 50 Gew%,
die Komponente b in 2,5 bis 35, vorzugsweise 15 bis 25 Gew%,
die Komponente c in 2,5 bis 35, vorzugsweise 15 bis 25 Gew%,
die Komponente d in 1 bis 20, vorzugsweise 3 bis 10 Gew%
   und
die Komponente e in 0 bis 30, vorzugsweise 5 bis 15 Gew%.

Besondere Vorteile, wie z.B. ein leichter Zerfall der Tabletten im Wasser und ein großer Klarglanzeffekt auf den Scheiben, ergeben sich, wenn die Komponenten b und c als ein Gemisch in einem Anteil von 30 bis 50 Gew% vorliegen, das aus Zitronensäure-Monohydrat und Natriumhydrogencarbonat in einem Gewichtsverhältnis von 2: 1 bis 1: 2 besteht.

Die Herstellung der erfindungsgemäßen Mittel kann beispielsweise derart'erfolgen, daß auf das hochmolekulare Alkalipolyphosphat und/oder auf das heißgesprühte Gemisch, bestehend aus dem niedermolekularen Alkaliphosphat und einem Alkalisulfat, mittels einer Sprühvorrichtung flüssige oder pastöse Tenside oder Tensidgemische aufgedüst werden oder pulverförmige Tenside sowie die restlichen Komponenten des Mittels mit Hilfe eines Mischwerkzeuges zugemischt werden und man die erhaltene Mischung mittels einer Tablettierungsmaschine zu Tabletten preßt.

Der Vorteil der erfindungsgemäßen Mittel liegt im Vergleich zu den bekannten einschlägigen Produkten darin, daß bei sehr geringer Einsatzkonzentration, vorzugsweise 1 g in 1 I Wasser, eine besonders gute Reinigungswirkung gegenüber Öl- und Pigmentverschmutzungen sowie eine einwandfreie Durchsichtigkeit der Windschutzscheibe im Wischbereich der Scheibenwischer gewährleistet wird. Weitere Vorteile der erfindungsgemäßen Zusammensetzung der Reinigungstabletten sind deren selbsttätige, schnelle, rückstandslose und klare Auflösung, und daß die Waschlösung keinerlei Korrosionsschäden an irgendwelchen Fahrzeug-Karrosseriematerialien hervorruft, sowie eine einwandfreie Verträglichkeit der Komponenten mit einschlägig bekannten Frostschutzmitteln.

Ein besonderer Vorteil, der vom Fachmann nicht erwartet werden konnte, besteht darin, daß das erfindungsgemäße Reinigungsmittel bereits bei einer Einsatzkonzentration von 1 g/I einen Gefrierschutz der wäßrigen Reinigungsmittellösung bis etwa -10 °C bewirkt.

Die im folgenden aufgeführten Beispiele sollen die Erfindung näher erläutern, ohne den Erfindungsgegenstand auf den Inhalt dieser Beispiele zu beschränken.

### Beispiel 1

Es wurden
1. 35 Gewichtsteile eines hochmolekularen, wasserlöslichen Polyphosphates mit etwa 68 % P₂0s
2. 23 Gewichtsteile Natriumhydrogencarbonat
3. 22 Gewichtsteile Zitronensäure-Monohydrat
4. 5 Gewichtsteile Olefinsulfonat mit einem Alkenylrest von 15-18 C-Atomen
5. 7,5 Gewichtsteile Pentanatrium-triphosphat
6. 7,5 Gewichtsteile Natriumsulfat oder anstelle der Komponenten 5 und 6
7.15 Gewichtsteile eines heißgesprühten Gemisches aus Pentanatrium-triphosphat und Natriumsulfat in einem Mischungsverhältnis von etwa 1: 1,

in einem Mischaggregat gemischt und mittels einer Tablettie rungsmachine zu Tabletten von etwa 1 g gepreßt.

### Beispiel 2

Eine Reinigungsmitteltablette nach Beispiel 1 von 1 g wurde in 1 I Brauchwasser von etwa 14° dH gelöst und auf die Oberfläche verschiedenfarbig lackierter Autobleche aufgetragen. Nach Ablauf von 48 Stunden wurde keine Veränderung der Lackoberfläche festgestellt. In einer weiteren Versuchsreihe wurde die vorstehende Reinigungsmittellösung mit Gummidichtungen, Aluminiumzierleisten, Kunststoffteilen und verchromten Karrosserieteilen von Personenkraftwagen während einer Kontaktzeit von 48 Stunden in einem Dautauchversuch geprüft, wobei ebenfalls keine Materialveränderungen beobachtet wurden.

### Beispiel 3

Es wurde eine wäßrige Lösung des Reinigungsmittels nach Beispiel 1 in einem Verdünnungsverhältnis von 1: 1 000 hergestellt und die Reinigungswirkung in einem Praxistest bei längeren Fahrten von Fahrzeugen ermittelt. Die visuelle Prüfung ergab, daß die Windschutzscheiben innerhalb des Wischbereiches der Scheibenreiniger vollständig schlierenfrei gereinigt wurden und die Durchsichtigkeit der Scheiben optimal war.

### Beispiel 4

Es wurde 1 g des Reinigungsmittels nach Beispiel 1 in 1 I Wasser von 10° dH gelöst. Diese Lösung wurde im Verhältnis von 2 Vol-Teilen mit 1 Vol.-Teil einschlägig bekannter Frostschutzmittel gemischt und die Mischungen nach 8 und 48 Stunden bei 20° und 0°C auf Ausscheidungen geprüft. Es wurde in keinem Fall eine Beeinflussung oder Trübung festgestellt.

### Beispiel 5

Eine Reinigungsmittellösung bestehend aus 1 g einer Reinigungsmitteltablette nach Beispiel 1 und 1 I Leitungswasser von etwa 15° dH wurde einer Stockpunktbestimmung analog DIN 51583 unterzogen. Es wurde eine Gefrierpunktserniedrigurig auf -9° bis -10 °C ermittelt. Dieses Prüfergebnis ist besonders überraschend, da bekannte Reinigungsmitteltabletten im gleichen Mischungsverhältnis mit Wasser wie vorstehende Lösung nur eine Gefrierpunktserniederigung von maximal -4 °C erreichen.

### Beispiel 6

Eine Tablette von 1 g wurde in 1 I ruhendes Wasser von 20 °C gegeben und die selbsttätige Auflösegeschwindigkeit des Reinigungsmittels nach Beispiel 1 gemessen. Sie betrug etwa 8 Minuten, selbst bei einem fast dem Neutralpunkt entsprechenden pH-Wert von etwa 6,8.

Bekannte tablettierte Reinigungsmittel benötigen etwa 15 Minuten Auflösezeit, trotz eines tiefen pH-Wertes von etwa 5,0 unter gleichen Prüfungsbedingungen.

## Patentansprüche

1. Scheibenreinigungsmittel, bestehend aus einem zu Tabletten gepreßten Gemisch reinigungsaktiver Substanzen gekennzeichnet durch einen Gehalt an
a) einem hochmolekularen wasserlöslichen Alkalipolyphosphat mit einem P205-Gehalt von 60-70 Gew%,
b) mindestens einem Alkalicarbonat oder -hydrogencarbonat,
c) mindestens einer kristallinen Substanz ausgewählt aus Wein-, Äpfel-, Zitronensäure, Zitronensäuremonohydrat und/oder Sulfaminsäure,
d) mindestens einem anionaktiven und/oder nichtionogenen Tensid sowie
e) gegebenenfalls mindestens einem niedermolekularen Alkaliphosphat und/oder Alkalisulfat als Füllstoff.

2. Mittel nach Anspruch 1, gekennzeichnet durch einen Gehalt an Grahamschen Salz als hochmolekulares Polyphosphat.

3. Mittel nach Anspruch 1 oder 2, gekennzeichnet durch einen Gehalt an Natriumhydrogencarbonat als Alkalihydrogencarbonat.

4. Mittel nach einem der Ansprüche 1 bis 3, gekennzeichnet durch einen Gehalt an einem sekundären n-Alkansulfonat mit 13 bis 18 C-Atomen, einem Alkylbenzolsulfonat mit unverzweigter Kohlenwasserstoffkette von 10 bis 13 C-Atomen oder Olefinsulfonat mit einem Alkenylrest von 10 bis 18 C-Atomen als anionaktives Tensid.

5. Mittel nach einem der Ansprüche 1 bis 3, gekennzeichnet durch einen Gehalt an einem Fettalkohol-Polygiykoläther-Oxäthylat mit 12 bis 18 C-Atomen und 3 bis 25 Mol Äthylenoxid oder Alkylarylpolyätheralkohol mit 1 bis 10 C-Atomen im Alkylrest und 4 bis 30 Mol Äthylenoxid als nichtionogenes Tensid.

6. Mittel nach Anspruch 5, gekennzeichnet durch einen Gehalt an Octylphenoxypolyäthoxyäthanol mit 5 Mol Äthylenoxid als nichtionogenes Tensid.

7. Mittel nach Anspruch 1 bis 6, gekennzeichnet durch einen Gehalt an Dinatrium-dihydrogendiphosphat. Trinatrium-monophosphat, Trikalium-monophosphat, Trinatrium-hydrogen-diphosphat oder Tetranatrium-diphosphat als Alkaliphosphat.

8. Mittel nach Anspruch 1 bis 6, gekennzeichnet durch einen Gehalt an Pentanatrium-triphosphat als Alkaliphosphat.

9. Mittel nach Anspruch 1 bis 6, gekennzeichnet durch einen Gehalt an einem heißgesprühten Gemisch von Pentanatrium-triphosphat und Natriumsulfat im Gewichtsverhältnis von 1: 1 als Füllstoff.

10. Mittel nach einem der Ansprüche 1 bis 9, gekennzeichnet durch einen Gehalt
an Komponente a von 10 bis 90 Gew%,
an Komponente b von 2,5 bis 35 Gew%,
an Komponente c von 2,5 bis 35 Gew%,
an Komponente d von 1 bis 20 Gew% und
an Komponente e von 0 bis 30 Gew%.

11. Mittel nach Anspruch 10, gekennzeichnet durch einen Gehalt
an Komponente a von 30 bis 50 Gew%,
an Komponente b von 15 bis 25 Gew%,
an Komponente c von 15 bis 25 Gew%,
an Komponente d von 3 bis 10 Gew% und
an Komponente e von 5 bis 15 Gew%.

12. Mittel nach Anspruch 10 oder 11, gekennzeichnet durch einen Gehalt von 30 bis 50 Gew% an einem Gemisch von Zitronensäure und Natriumhydrogencarbonat im Gewichtsverhältnis 2: 1 bis 1: 2 als Mischung der Komponenten b und c.

## Claims

1. Pane cleaning composition consisting of a pelleted blend of surfactants, the composition containing:
a) a high molecular, water-soluble alkali metal polyphosphate with a P₂0₅-content of 60 to 70 weight%;
b) at least one alkali metal carbonate or hydrogen-carbonate;
c) at least one crystalline substance selected from tartaric acid, malic acid, citric acid, citric acid monohydrate and/or sulfamic acid ;
d) at least one anion-active and/or non-ionic surfactant; an, optionally,
e) at least low molecular alkali metal phosphate and/or alkali metal sulfate as a filler.

2. Composition as claimed in claim 1, containing Graham salt as high molecular polyphosphate.

3. Composition as claimed in claim 1 or 2, containing sodium hydrogen-carbonate as alkali metal hydrogen-carbonate.

4. Composition as claimed in any of claim 1 to 3, containing a secondary n-alkane-sulfonate with 13 to 18 carbon atoms, an alkylbenzene sulfonate with an unbranched C₁₀ to C₁₃-hydrocarbon chain or olefin sulfinate with 10 to 18 carbon atoms in the alkenyl group, as an anionactive surfactant.

5. Composition as claimed in any of claims 1 to 3, containing a fatty alcohol-polyglycolether- oxethylate with 12 to 18 carbon atoms and 3 to 25 mols of ethylene oxide, or an alkylarylpolyether alcohol with 1 to 10 carbon atoms in the alkyl group and 4 to 30 mols of ethylene oxide, as a non-ionic surfactant.

6. Composition as claimed in claim 5, containing an octylphenoxypolyethoxy-ethanol with 5 mols of ethylene oxide as a non-ionic surfactant.

7. Composition as claimed in any of claims 1 to 6, containing disodiumdihydrogen-diphosphate, trisodium-monophosphate, tripotassium-monophosphate, trisodium-hydrogen-diphosphate or tetrasodium-diphosphate as alkali metal phosphate.

8. Composition as claimed in any of claims 1 to 6, containing pentasodium-triphosphate as alkali metal phosphate.

9. Composition as claimed in any of claims 1 to 6, containing a hot spray mixture of pentasodium triphosphate and sodium sulfate in a ratio by weight of 1: 1 as a filler.

10. Composition as claimed in any of claims 1 to 9,
component a in a proportion of 10 to 90 weight%,
component b in a proportion of 2.5 to 35 weight%,
component c in a proportion of 2.5 to 35 weight%,
component d in a proportion of 1 to 20 weight% and
component e in a proportion of 0 to 30 weight%.

11. Composition as claimed in claim 10, containing
component a in a proportion of 30 to 50 weight%,
component b in a proportion of 15 to 25 weight%,
component c in a proportion of 15 to 25 weight%,
component d in a proportion of 3 to 10 weight% and
component e in a proportion of 5 to 15 weight%.

12. Composition as claimed in claim 10 or 11, containing 30 to 50 weight% of a blend of citric acid and sodium hydrogen carbonate in a mixing ratio of 2: 1 to 1: 2 as the components b and c.

## Revendications

1. Produit de nettoyage pour vitres constitué par un mélange transformé en pastilles de substances tensioactives, caractérisé en ce qu'il contient
a) un polyphosphate alcalin hydrosoluble de poids moléculaire élevé d'une teneur en P₂O₅ comprise entre 60 et 70 % en poids,
b) au moins un carbonate ou bicarbonate alcalin,
c) au moins une substance cristalline choisie parmi les acides tartrique, malique, citrique, l'acide citrique monohydraté et/ou l'acide sulfa- mique,
d) au moins une substance tensioactive anionique et/ou non ionique ainsi qu'éventuellement
e) au moins un phosphate et/ou sulfate alca- - lin de bas poids moléculaire comme matière de charge.

2. Produit selon la revendication 1, caractérisé en ce qu'il contient du sel de Graham comme polyphosphate de poids moléculaire élevé.

3. Produit selon la revendication 1 ou 2, caractérisé en ce qu'il contient du bicarbonate de sodium comme bicarbonate alcalin.

4. Produit selon l'une des revendications 1 à 3, caractérisé en ce qu'il contient, comme substance tensioactive anionique, un n-alcanesulfo- nate secondaire en C₁₃-C₁₈, un alkylbenzènesul- fonate à chaîne hydrocarbonée non ramifiée en C₁₀-Cₗ₃ ou un oléfinesulfonate à radical alcényle en C₁₀-C₁₈.

5. Produit selon l'une des revendications 1 à 3, caractérisé en ce qu'il contient un polyglycoléthé- réthoxylate d'alcool gras en C₁₂-C₁₈ et à 3 à 25 moles d'oxyde d'éthylène ou un alkylarylpoly- éther-alcool à radical alkyle en C₁-C₁₀ et à 4 à 30 moles d'oxyde d'éthylène comme substance tensioactive non ionique.

6. Produit selon la revendication 5, caractérisé en ce qu'il contient de l'octylphénoxypoly- éthoxyéthanol à 5 moles d'oxyde d'éthylène comme substance tensioactive non ionique.

7. Produit selon les revendications 1 à 8, caractérisé en ce qu'il contient du dihydrogénodiphos- phate disodique. du monophosphate trisodique. du monophosphate tripotassique, de l'hydrogé- nodiphosphate trisodique ou du diphosphate tétrasodique comme phosphate alcalin.

8. Produit selon les revendications 1 à 6, caractérisé en ce qu'il contient du triphosphate pentasodique comme phosphate alcalin.

9. Produit selon les revendications 1 à 6, caractérisé en ce qu'il contient un mélange pulvérisé à chaud de triphosphate pentasodique et de sulfate de sodium dans un rapport pondéral de 1 : 1 comme matière de charge.

10. Produit selon l'une des revendications 1 à 9, caractérisé en ce qu'il contient
10-90 % en poids de composant a,
2,5-35 % en poids de composant b,
2,5-35 % en poids de composant c,
1-20 % en poids de composant d et
0-30 % en poids de composant e.

11. Produit selon la revendication 10, caractérisé en ce qu'il contient
30-50 % en poids de composant a,
15-25 % en poids de composant b,
15-25 % en poids de composant c,
3-10 % en poids de composant d et
5-15 % en poids de composant e.

12. Produit selon la revendication 10 ou 11. caractérisé en ce qu'il contient les composants b et c sous forme d'un mélange d'acide citrique monohydraté et de bicarbonate de sodium dans un rapport pondéral de 2 : 1 à 1 : 2, à raison de 30-50 % en poids.
